# EUROPÄISCHE PATENTANMELDUNG

(11) **EP 4 174 272 A1**
(43) Veröffentlichungstag der Anmeldung: **03.05.2023**
(21) Anmeldenummer: 22202040.6
(22) Anmeldetag: 18.10.2022
(51) Int. Cl.: E06B 3/22, E06B 3/30

(54) **VERBUNDPROFIL**

(30) Priorität: 22.10.2021 DE 102021127439
(71) Anmelder: Veka AG, 48324 Sendenhorst (DE)
(72) Erfinder: KETHORN, Björn, 48324 Sendenhorst (DE)
(74) Vertreter: Cohausz Hannig Borkowski Wißgott

(57) **Zusammenfassung**

Die Erfindung betrifft ein Verbundprofil (100) zur Herstellung von Rahmen für Fenster oder Türen, umfassend ein Kunststoffhohlprofil (10), insbesondere aus Polyvinylchlorid, mit mehreren Hohlkammern (60), wobei an der Außenseite der Außenwand (20) des Kunststoffhohlprofils (10), insbesondere derjenigen Außenwand (20), die im bestimmungsgemäßen Gebrauch bewittert ist, eine Außenwandverstärkung (30), vorzugsweise aus Metall, insbesondere Aluminium, befestigt ist, insbesondere durch Verklebung schubfest befestigt ist, vorzugsweise an/in einer Befestigungsnut (21) der Außenwand (20), wobei an der zum Profilinneren weisenden Innenseite der Innenwand (40) und/oder an einem zur Innenwand parallel beabstandet liegenden Innensteg (41) des Kunststoffhohlprofils (10), insbesondere derjenigen Innenwand (40), welche im bestimmungsgemäßen Gebrauch zum Innenraum eines Gebäudes weist, wenigstens eine innere Verstärkung (50), vorzugsweise genau eine einzige innere Verstärkung (50) aus einem zuschlagverstärktem Kunststoff stoffschlüssig befestigt ist, vorzugsweise durch Koextrusion. Die Erfindung betrifft auch einen Rahmen für ein Fenster oder eine Tür.

## Beschreibung

Die Erfindung betrifft ein Verbundprofil zur Herstellung von Rahmen für Fenster oder Türen, umfassend ein Kunststoffhohlprofil, insbesondere aus Polyvinylchlorid, mit mehreren Hohlkammern, wobei an der Außenseite der Außenwand des Kunststoffhohlprofils, insbesondere derjenigen Außenwand, die im bestimmungsgemäßen Gebrauch bewittert ist, eine Außenwandverstärkung, vorzugsweise aus Metall, insbesondere Aluminium, befestigt ist. Insbesondere ist die Außenwandverstärkung schubfest befestigt, insbesondere durch Verklebung. Vorzugsweise ist die Außenwandverstärkung an/in einer Befestigungsnut der Außenwand befestigt.

Die Erfindung betrifft auch einen Rahmen für ein Fenster oder eine Tür.

Kunststoffhohlprofile, insbesondere extrudierte Kunststoffhohlprofile für die Herstellung von Fensterrahmen, Rahmen von Türen oder dergleichen, werden üblicherweise eingesetzt zur Bildung von mit einem Tragwerk verbindbaren Blendrahmen und/oder einem beweglich damit verbindbaren Flügelrahmen und können zusätzlich mit einer Außenwandverstärkung versehen sein, z.B. mittels einer schubfesten Verbindung.

Reine Kunststoffhohlprofile, vorzugsweise aus Polyvinylchlord (PVC), gegebenenfalls mit einer oder mehreren, parallel zur Längsrichtung des Kunststoffhohlprofils verlaufenden Hohlkammern, weisen eine für die Herstellung von Rahmen nicht hinreichende Festigkeit und Biegesteifigkeit auf, insbesondere bei Erwärmung wie z.B. unter Sonneneinstrahlung.

Kunststoffhohlprofile, z.B. aus PVC werden konstruktiv so ausgebildet, dass sie Druck- und Zugspannungen sowie Biegemomente bei begrenzter Durchbiegung aufnehmen bzw. übertragen können.

Deshalb ist man hinsichtlich der Verstärkung solcher Kunststoffhohlprofile schon die unterschiedlichsten Wege gegangen:
Um eine ausreichende Steifigkeit zu erzielen, werden beispielsweise nachträglich Stahlprofile oder kunstharzgebundene Glasfaserstäbe als Verstärkungen in den Hohlraum von Kunststoffhohlprofilen eingeschoben.

Einschiebbare Verstärkungen der genannten Art sind wegen des mangelnden Verbunds mit dem Kunststoffhohlprofil nachteilig. Metallverstärkungen, z.B. Stahlverstärkungen sind trotz der schützenden Zinkauflagen an den Verschraubungsstellen korrosionsanfällig. Außerdem bringen Metallverstärkungen erhebliche Schwierigkeiten mit sich, wenn man bei der Herstellung der Rahmen auf den modernen Kunststoff-Präzisions-Schweißmaschinen in den Rahmenecken stumpf oder auf Gehrung miteinander verschweißen will. Daher sind nachträgliche einschiebbare Verstärkungen grundsätzlich kürzer als das Kunststoffhohlprofil, in welches Sie eingeschoben werden sollen und stehen in den Ecken zurück.

Problematisch in der Verarbeitung solcher Profile ist auch, dass die Verstärkungen bei der Ausbildung von Eckbereichen nicht wie das Profil selbst verschweißt werden können, sondern entweder ohne Verbindung bleiben müssen oder aber Eckverbindungen mit einer separaten Technologie unter Verwendung von aufwändigen Eckverbindungselementen hergestellt werden müssen.

Um eine hohe statische Tragfähigkeit von Kunststoffhohlprofilen z.B. aus PVC herzustellen, insbesondere bei Flügelprofilen ist es Stand der Technik, diese mit sogenannten Armierungen, mit einer höheren Tragfähigkeit oder höherem E-Modul als das reine Kunststoff-Material, auszuführen.

Solche Armierungen sind aus Metall und in der Regel aus Stahl oder aus Aluminium. Neben einer hohen Tragfähigkeit weisen sie auch eine hohe Wärmeleitfähigkeit auf. Dies hat in Bezug auf die höher werdenden Anforderungen an die Wärmedämmung von Kunststoffhohlprofilen im Rahmenbau allerdings zunehmend negative Auswirkungen und es werden alternative Materialien zur Aussteifung der Kunststoffhohlprofile gesucht, die neben einer hohen Tragfähigkeit eine möglichst niedrige Wärmeleitfähigkeit aufweisen.

Um ein höheres E-Modul nutzbar machen zu können ist aus der Patentanmeldung DE 10 2004 002 397 A1 bekannt, eine Aluminiumschale auf einem Kunststoffhohlprofil sowohl wetter- als auch raumseitig zu verkleben.

Nachteil dieser Konstruktion ist die zwingend beidseitige Aluminiumverblendung, um das statische Gleichgewicht des Fensters zu gewährleisten. Der hohe Aluminiumanteil ist gegenüber PVC kostenintensiv und nutzt nicht die Vorzüge eines Kunststofffensters, hinsichtlich der Optik und Pflege.

Aluminiumverblendungen der vorgenannten Art sind daher an der zur Raumseite weisenden Sichtfläche bzw. der Innenwand von Rahmen eines Fensters oder einer Tür häufig unerwünscht.

Aber auch mit einer Konstruktion nach diesem Stand der Technik ist eine genügende Lasteinleitung und Lastaufnahme von Glaslasten nur bedingt gegeben.

Die Aufgabe der Erfindung besteht somit darin, die Nachteile des Standes der Technik zu überwinden und ein Rahmenprofil für den Bau von Rahmen für Fenster oder Türen bereitzustellen, das auf raumseitige Aluminiumverblendung, vorzugsweise auch auf teure und wärmetechnisch ungünstige Stahlverstärkungen im Inneren weitestgehend verzichten kann und dennoch durch hohe statische Belastbarkeit, insbesondere in den Eckbereichen überzeugt. Insbesondere soll die Erfindung eine verbesserte Stabilität gegenüber auftretenden Torsionskräften besitzen. Darüber hinaus soll ein gebildeter Rahmen, z.B. für Fenster oder Türen verbesserte Wärmeisolationsfähigkeit besitzen und die Optik und andere Vorzüge eines Kunststoffhohlprofils raumseitig wahren.

Gemäß der vorliegenden Erfindung wird diese Aufgabe, vorzugsweise werden alle Aufgaben durch ein Verbundprofil der eingangs genannten Art gelöst, bei dem an der zum Profilinneren weisenden Innenseite der Innenwand des Kunststoffhohlprofils und / oder an einem zur Innenwand beabstandet liegenden, vorzugsweise parallel beabstandet liegenden Innensteg des Kunststoffhohlprofils, wenigstens eine innere Verstärkung aus einem zuschlagverstärktem Kunststoff befestigt ist.

Unter der inneren Verstärkung wird vorzugsweise verstanden, dass diese im Inneren des Kunststoffhohlprofils liegt, insbesondere also von außen nicht sichtbar ist. Vorzugsweise wird unter der inneren Verstärkung auch verstanden, dass diese eine verstärkende Wirkung im örtlichen Umgebungsbereich der Innenwand aufweist.

Bei der genannten Innenwand handelt es sich vorzugsweise um diejenige Wand des Kunststoffhohlprofils, deren Außenseite im bestimmungsgemäßen Gebrauch zum Innenraum eines Gebäudes weist, die also vom Rauminneren aus sichtbar ist. Die genannte Außenwand ist hingegen diejenige, deren Außenseite zur Umwelt weist und die - zumindest sofern keine Außenwandverstärkung angebracht wäre - von außerhalb eines Gebäudes sichtbar ist.

Die jeweiligen Innenseiten von Außenwand und Innenwand sind zum Profilinneren des Kunststoffhohlprofils gerichtet und liegen einander beabstandet durch Hohlräume und / oder andere Profilstege des Kunststoffhohlprofils gegenüber.

Unter der Befestigung der inneren Verstärkung an der Innenseite der Innenwand wird verstanden, dass die Verstärkung mit der nach innen weisenden Oberfläche der Innenwand verbunden ist. Eine innere Verstärkung an einem zur Innenwand vorzugsweise parallel beabstandeten Steg kann auf der zur Innenwand und/oder auf der zur Außenwand weisenden Oberfläche dieses Innenstegs befestigt sein.

Mit dem Kunststoffhohlprofil ist nachfolgend die Gesamtheit aller Kunststoffstege gemeint, welche keine Verstärkung durch Zuschläge aufweist, also aus reinem Kunststoffmaterial, z.B. PVC, ausgebildet ist und die stoffschlüssig miteinander verbunden sind. Mit dem Verbundprofil ist nachfolgend die Gesamtheit aller Stege des Profils gemeint unabhängig davon, ob es sich um Stege aus reinem Kunststoff, zuschlagverstärktem Kunststoff oder aus anderen Materialien als Kunststoff, wie z.B. Metall, handelt.

Der Erfindung liegt die Überlegung zugrunde der statischen Wirkung der sichtbaren Außenverstärkung an der Außenwand innen im Kunststoffhohlprofil wenigstens eine innere Verstärkung gegenüberzulegen, die allerdings vom Rauminneren unsichtbar ist.

Zusätzlich zur sichtbaren bewitterten Außenwandverstärkung kann das Verbundprofil gemäß der Erfindung auch an oder in der Außenwand eine weitere (nicht sichtbare) äußere Verstärkung aufweisen, insbesondere die mit der bewitterten Außenwandverstärkung zusammenwirkt, vorzugsweise, die in oder an die Außenwand extrudiert, insbesondere koextrudiert ist. Vorzugsweise wird unter der äußeren Verstärkung eine solche Verstärkung verstanden, welche im Umgebungsbereich der Außenwand, insbesondere an/in dieser verstärkend wird.

In einem solchen Fall wird der statischen Wirkung der sichtbaren Außenverstärkung an der Außenwand und der (nicht sichtbaren) äußeren Verstärkung der Außenwand innen im Kunststoffhohlprofil wenigstens eine innere Verstärkung gegenübergelegt, die allerdings vom Rauminneren unsichtbar ist.

Alle in dieser Beschreibung benannten Merkmale der inneren Verstärkung können vorzugsweise in gleicher Weise auch bei einer äußeren Verstärkung vorgesehen sein.

Die Erfindung kann daher dieselben statischen Eigenschaften erzielen, wie der Stand der Technik mit zwei außen angeordneten Verstärkungselementen, ohne den Nachteil, zum Rauminneren das Verstärkungselement zu zeigen.

Vorzugsweise können die Außenwandverstärkung, insbesondere in Verbindung mit einer ggfs. eingesetzten äußeren Verstärkung, und die wenigstens eine innere Verstärkung so ausgelegt sein, dass diese dieselbe oder zumindest im Wesentlichen dieselbe verstärkende Wirkung aufweisen, insbesondere hinsichtlich Durchbiegung und/oder Torsion des Verbundprofils.

Vorzugsweise kann es auch vorgesehen sein, dass alle verstärkenden Elemente des Verbundprofils auf einer Seite des Massenschwerpunkts (bezogen auf den Verbundprofilquerschnitt) oder auf einer Seite einer Mittelebene und alle verstärkenden Elemente des Verbundprofils auf der anderen Seite des Massenschwerpunkts (bezogen auf den Verbundprofilquerschnitt) oder auf der anderen Seite einer Mittelebene dieselbe oder zumindest im Wesentlichen dieselbe verstärkende Wirkung aufweisen, insbesondere hinsichtlich Durchbiegung und/oder Torsion des Verbundprofils.

Die benannte Mittelebene kann eine solche sein, die parallel zur Außenwand und Innenwand verläuft und mittig zwischen diesen oder mittig im gesamten Verbundprofil liegt.

Die verstärkenden Elemente auf der einen Seite können z.B. die bewitterte Außenwandverstärkung, insbesondere in Verbindung mit einer in / an die Außenwand extrudierten äußeren Verstärkung sein. Das wenigstens eine verstärkende Element auf der anderen Seite kann somit die wenigstens eine innere Verstärkung sein, insbesondere die an der Innenseite der Innenwand und / oder an einem zur Innenwand beabstandeten Innensteg befestigt ist, vorzugsweise zur Koextrusion. Eine innere Verstärkung, die an der Innenseite der Innenwand befestigt ist, z.B. durch Koextrusion, kann auch direkt als Innenwandverstärkung bezeichnet werden.

Eine innere Verstärkung, die an einem zur Innenwand beabstandeten, insbesondere zur Innenwand parallel liegenden Innensteg befestigt ist, vorzugsweise durch Koextrusion, ist vorzugsweise an einem solchen Innensteg befestigt, der zur Innenwand einen geringeren Abstand aufweist, als zur Außenwand. Vorzugsweise wird so sichergestellt, dass eine so angeordnete innere Verstärkung einen "Gegenpol" zur Außenwandverstärkung, insbesondere in Verbindung mit einer äußeren Verstärkung bildet.

Vorzugsweise ist dieser Innensteg ein solcher, welcher zur Innenwand unmittelbar benachbart ist, insbesondere so dass zwischen Innenwand und diesem Innensteg kein weiterer zur Innenwand parallel liegender Steg angeordnet ist. Vorzugsweise ist der Innensteg ein solcher, welcher mit seinem einen Ende unter der Glasleistennut des Verbundprofils liegt, insbesondere diese statisch unterstützt.

Vorzugsweise wird als Innensteg für die Befestigung der inneren Verstärkung ein solcher Steg gewählt, welcher bezogen auf die Breite des Verbundprofils zwischen den Außenflächen von Innenwand und Außenwand einen Abstand zur inneren Oberfläche der Innenwand aufweist, der kleiner ist als 25%, weiter bevorzugt kleiner ist als 15%, weiter bevorzugt kleiner ist als 10% dieser Breite.

Innensteg und Innenwand können vorzugsweise durch wenigstens einen Steg verbunden sein, insbesondere der senkrecht zu Innenwand und Innensteg orientiert ist.

Die verstärkende Wirkung der inneren Verstärkung wird durch obengenannte Ausführungsmöglichkeiten weitestmöglich in Richtung zur Innenwand verschoben bzw. weitestmöglich zur Außenwand beabstandet, ohne an dieser Innenwand selbst befestigt zu sein. Optische Einflüsse durch eine Befestigung der inneren Verstärkung auf der Innenseite der Innenwand, die sich ggfs. an deren äußerer Sichtseite zeigen, z.B. bei Koextrusion, können so vermieden werden.

Die Erfindung kann es vorsehen, dass an der Innenseite der Innenwand und/oder an einem zur Innenwand beabstandet liegenden Innensteg eine innere Verstärkung angeordnet ist oder mehrere innere Verstärkungen angeordnet sind, letzteres insbesondere, wenn die Innenseite der Innenwand oder der Innensteg in Höhenrichtung durch wenigstens einen Steg unterteilt ist. Bei mehreren inneren Verstärkungen an der Innenseite der Innenwand und/oder an dem Innensteg liegen vorzugsweise diese mehreren inneren Verstärkungen mit zumindest einer Oberfläche, insbesondere die parallel zur Innenwand liegt, fluchtend zueinander.

Vorzugsweise ist genau eine einzige innere Verstärkung vorgesehen, insbesondere also entweder an der Innenseite der Innenwand oder an dem genannten Innensteg.

Besonders bevorzugt ist es vorgesehen, dass wenigstens eine innere Verstärkung, vorzugsweise alle, an der Innenseite der Innenwand und/oder an dem Innensteg des Kunststoffhohlprofils stoffschlüssig befestigt ist, vorzugsweise durch Koextrusion, insbesondere was bedeutet, dass die Innenwand und/oder der Innensteg des Kunststoffhohlprofils und die wenigstens eine innere Verstärkung gleichzeitig nebeneinander extrudiert werden und sich hierdurch stoffschlüssig verbinden. Der Begriff "Koextrudat" wie er hier in Bezug auf die vorliegende Erfindung verwendet wird, bedeutet, dass während der Extrusion des Kunststoffhohlprofils sowohl die innere Verstärkung, ggfs. auch andere Innenverstärkungen, aus zuschlagverstärktem Kunststoff, z.B. aus faserverstärktem Kunststoff als auch die unverstärkten Profilanteile des Kunststoffhohlprofils als fließfähige Extrudate, insbesondere aus unterschiedlichen Materialien oder Materialkompositionen, vorliegen.

Die Erfindung kann vorsehen, auf die herkömmlichen Verstärkungskomponenten, wie z.B. Stahlprofile ganz oder zumindest weiterstgehend zu verzichten, und diese durch mit Zuschlagsstoffen versetzte innere Verstärkung(en) in der Ausbildung als Extrudat in Kombination mit einer außenseitig schubfest verbundenen Außenwandverstärkung, z.B. als Aluminiumschale zu ersetzen. Die Erfindung kann aber auch vorsehen, die Außenwand- und wenigstens eine innere Verstärkung in Kombination mit wenigstens einer herkömmlichen Verstärkungskomponente einzusetzen, z.B. mit einem Stahlverstärkungsprofil in einer Hohlkammer des Verbundprofils.

Vorzugsweise kann es vorgesehen sein, dass die Innenwand des Kunststoffhohlprofils außenseitig eine unverblendete Sichtfläche der Verbundprofils bildet.

Weiterhin kann es vorgesehen sein, dass die Außenwandverstärkung, ggfs. in Verbindung mit einer äußeren Verstärkung, und die wenigstens eine innere Verstärkung, insbesondere zusammen mit einer in einer Hohlkammer des Kunststoffhohlprofils angeordneten Stahlverstärkung, die einzigen Verstärkungen des Kunststoffhohlprofils bilden.

Die verstärkenden und/oder stabilisierenden Zuschlag-Substanzen in dem Kunststoff der inneren Verstärkung ist vorzugsweise gebildet durch Fasern und/oder Flakes, insbesondere aus Glas oder Karbon oder Aramid. Grundsätzlich können auch Naturfasern zum Einsatz kommen. Dies kann auch für die äußere Verstärkung vorgesehen sein.

Solche Zuschläge können beim Extrusionsprozess einen vermehrten Abrieb an den Werkzeugen verursachen. Um einem frühzeitigen Verschleiß entgegenzuwirken, werden vorzugsweise die zuschlagverstärkten Extrudate, insbesondere zumindest die wenigstens eine innere Verstärkung zumindest bereichsweise oder bei einer weiteren Ausführungsform vollständig von unverstärktem PVC ummantelt an- oder einextrudiert, insbesondere damit keine Berührung mit Extrusionswerkzeugen entsteht, was zu einer höheren Standzeit der Werkzeuge führt. In diesem Fall sind zumindest die wenigstens eine innere Verstärkungaus zuschlagverstärktem Kunststoff allseitig von unverstärktem Kunststoff umgeben, insbesondere durch Koextrusion in den unverstärkten Kunststoff eingebettet.

Die erfindungsgemäßen Verbundprofile können beispielsweise bei einer Flügel-Blendrahmenkombination eingesetzt sein. Auch ohne weitere Erwähnung können die Verbundprofile ebenso für Stulp- und Pfostenkonstruktionen, sowie für Festverglasung zum Einsatz kommen.

Die Außenwandverstärkung ist vorzugsweise aus Metall ausgebildet, insbesondere Aluminium, insbesondere in der Art einer Schale, welche mit der Schaleninnenseite die Außenwand überdeckt. Es können für die Außenwandverstärkung auch andere Materialien, wie zum Beispiel Edelstahl oder zuschlagverstärkter, z.B. faserverstärkte Kunststoff oder WPC eingesetzt werden.

Eine mögliche Ausführungsform kann vorsehen, dass die wenigstens eine innere Verstärkung im Querschnitt senkrecht zur Längserstreckungsrichtung des Kunststoffhohlprofils wenigstens zwei, vorzugsweise drei verbundene Schenkel aufweist, insbesondere zumindest im Wesentlichen L-förmig oder C-förmig oder U-förmig oder F-förmig oder T-förmig ausgebildet ist. Verschiedene Schenkel können dabei vorzugsweise unterschiedliche Dicken und oder unterschiedliche Längen haben.

Es kann vorgesehen sein, dass zwei an einem Verbindungsort verbundene Schenkel sich in verschiedene Richtungen vom Verbindungsort wegerstrecken, vorzugsweise wobei jeder Schenkel parallel zu einem Steg aus unverstärktem Kunststoff des Kunststoffhohlprofils verläuft.

Diese Ausführung erlaubt es, mit einem möglichst geringen Materialeinsatz eine möglichst hohe Eigenträgheit zu erzielen.

Die Variationen der geometrischen Gestaltungen sind vielfältig. Da das zuschlagverstärkte Extrudat fließfähig und schweißbar ist, ist es vorteilhaft, die Eckbereiche, wo Schenkel verbunden sind, gegenüber den übrigen Bereichen der Schenkel, mit einer größeren Wandstärke auszuführen.

Insbesondere kann es vorgesehen sein, dass im Bereich des Innenwinkels zwischen zwei Schenkeln an einem Verbindungsort eine Materialanhäufung aus zuschlagverstärkten Kunststoff angeordnet ist. Vorzugsweise wird unter dem Innenwinkel der Winkel verstanden, der bei einem aus/mit den Schenkeln gebildeten Dreieck im Inneren des Dreiecks liegt. Insbesondere ist der Innenwinkel der kleinere von den zwei Winkeln, der zwischen den beiden betrachteten Schenkeln eingeschlossen ist. Z.B. kann die Materialanhäufung um die Winkelhalbierende des Innenwinkels ungleichmäßig oder unsymmetrisch verteilt sein und/oder es kann durch die Materialanhäufung einer der Schenkel stärker verdickt sein als der andere und/oder die Materialanhäufung kann im Innenwinkelbereich zwischen den Schenkeln eine zumindest bereichsweise plane Fläche bilden, vorzugsweise die zu einem der Schenkel eine andere Neigung aufweist als zum anderen Schenkel.

Vorzugsweise weist die innere Verstärkung aus zuschlagverstärktem Kunststoff in einem Verbindungsbereich zwischen wenigstens zwei Schenkeln die größte Materialanhäufung auf, zugunsten einer hohen Verbindungsfestigkeit in diesem Bereich.

Diese möglichen Ausführungen führen auch zu einer höheren Festigkeit in den Rahmenecken und der Aufgabe wird Rechnung getragen, die Glaslasten aus der Profilmitte in die Innere Verstärkung aus zuschlagverstärktem Material einzuleiten.

Es kann auch vorgesehen sein, dass ein Schenkel, der parallel zur Innenwand des Kunststoffhohlprofils verläuft, im Querschnitt senkrecht zur Längserstreckungsrichtung des Kunststoffhohlprofils die längste Erstreckung und/oder größte Dicke aller Schenkel derselben Verstärkung hat.

Weiterhin kann vorzugsweise vorgesehen sein, dass die wenigstens eine innere Verstärkung im Querschnitt senkrecht zur Längserstreckungsrichtung des Kunststoffhohlprofils eine Höhe aufweist, die mindestens 40%, vorzugsweise mindestens 50%, vorzugsweise mindestens 60%, vorzugsweise mindestens 70% der Höhe der Innenwand an deren Außenseite hat.

Eine bevorzugte Ausführung kann vorsehen, dass die wenigstens eine innere Verstärkung, insbesondere an einem Schenkel, wenigstens eine Ausnehmung, vorzugsweise eine hinterschnittene Ausnehmung aufweist, in welcher nicht verstärkter Kunststoff des Kunststoffhohlprofils angeordnet ist, insbesondere durch Koextrusion angeordnet ist, vorzugsweise wobei auf der der Ausnehmung gegenüberliegenden Seite der inneren Verstärkung ein Vorsprung aus zuschlagverstärktem Material angeordnet ist. Hierdurch ergibt sich ein besonders sicherer Verbund zwischen dem verstärkten und unverstärkten Kunststoff.

Neben den Belastungskräften und der Aufnahme von Last auf die Sichtfläche der Außenwandverstärkung beispielsweise durch Wind, wirken in der Ebene des Kunststoffhohlprofils vorranging Lasten aus den Füllungen und deren Eigengewichte.

Dieses Eigengewicht belastet u.a. die Ecken eines geschweißten Rahmens aus Kunststoffhohlprofilen aus dem Verbundmaterial dauerhaft. Um hier einen möglichst hohen Widerstand der Rahmenecke gegen diese Belastungskräfte sicherzustellen ist es erforderlich eine möglichst große verschweißbare Fläche verwenden zu können. Zuschlagverstärkte Materialien sind schweißbar, erzielen aber nicht die hohe Stoff- und Kraftschlüssigkeit wie bei unverstärktem Kunststoff.

Da der Eckbereich in der äußeren Außenwandverstärkung, z.B. aus Aluminium schubfest verbunden ist, lässt sich dieser nicht für diese Aufgabe mit ansetzen und das Material der Außenwandverstärkung kann ggfs. kann nicht mit verschweißt werden. Die Außenwandverstärkung wird vor dem Eckschweißvorgang zurückgefräst, so dass nur der unverstärkte PVC-Kern (das Kunststoffhohlprofil) und die Verstärkungen aus zuschlagverstärkten Kunststoff mit Heizelementen aufgeschmolzen und zusammengeschweißt wird.

Um dies tun zu können, liegt der Erfindung ein Material für die wenigstens eine innere Verstärkung aus zuschlagverstärktem Kunststoff zugrunde, welches sich inkl. des unverstärkten Materials des Kunststoffhohlprofil verschweißen lässt, insbesondere um so einen möglichst hohen Widerstand gegen die Belastungskräfte auf den Ecken entgegen zu setzen. In einer möglichen Ausführung ist der Matrixkunststoff, in den der Zuschlag eingebettet ist und der für die innere Verstärkung genutzt wird, derselbe Kunststoff, wie er beim Kunststoffhohlprofil vorliegt. In anderer Ausführung kann der Matrixkunststoff ein teilkristalliner thermoplastischer, gesättigter Polyester auf der Basis von Polybutylenterephthalat (PBT) sein.

Die Belastungskräfte auf das Kunststoffhohlprofil werden maßgeblich aufgrund des Gewichtes der Glasscheibe, der Windlast und der thermischen Lasten verursacht. Die Glasklötze, die zwischen Glasscheibe und Rahmen in den diagonal gegenüberliegenden Ecken angeordnet sind, lenken den Kraftfluss im Rahmen.

Die Belastungskraft wird größtenteils durch die äußere Außenwandverstärkung, z.B. aus Aluminium (ggfs. in Verbindung mit einer äußeren Verstärkung) und die wenigstens eine innere Verstärkung aus zuschlagverstärktem Kunststoff aufgenommen.

Im wetterseitigen Bereich ist die Belastungskraft im Bereich der äußeren Außenwandverstärkung, z.B. aus Aluminium und die Außenwandverstärkung wirkt direkt gegen diese Belastungskraft.

Die wenigstens eine innere Verstärkung ist erfindungsgemäß, um eine möglich hohe Belastungskraft aus der Sichtfläche aufzunehmen, mit dem größtmöglichen Abstand zum Schwerpunkt des Kunststoffhohlprofilquerschnitts angeordnet.

Dies ist allerdings nachteilig in Bezug auf die Aufnahme der Belastungskräfte.

Um auch Belastungskräfte in Ebene des Kunststoffhohlprofils optimal aufnehmen zu können, kann es vorzugsweise vorgesehen sein, die Belastungskraft durch die zuvor genannten vorzugsweise vorgesehenen Schenkel zu führen, insbesondere die senkrecht zur Ebene der Innenwand verlaufen.

Um die Belastungskräfte beispielsweises der Glasscheibe optimal vom Kunststoffhohlprofil in solche Schenkel zu bringen und in andere Schenkel zu überführen sind die erhöhten Spannungen/Momentspannungen die im Eckübergang zwischen den Schenkel entstehen können, aufzunehmen. Dies wird in der Erfindung vorzugsweise dadurch gelöst, dass die Schenkel hin zum Verbindungsbereich größere, insbesondere in Richtung zum Verbindungsbereich zunehmende Wanddicken aufweisen, insbesondere wie zuvor erwähnt. Die Wanddicken können je nach Belastungskraft unterschiedlich dick ausgeführt werden um Spannungsspitzen optimal aufnehmen zu können.

Die wenigstens eine zuschlagverstärkte innere Verstärkung weist vorzugsweise jeweils eine Außen- und eine Innenkontur auf, vorzugsweise die nicht kongruent zueinander sind, insbesondere auch durch Skalierung nicht kongruent zueinander werden. Die Außenkontur bildet vorzugsweise die Kontaktlinie zum unverstärkten Kunststoff des Kunststoffhohlprofils, insbesondere des Flügel- oder Blendrahmenprofils. Vorzugsweise sind demnach die zuvor genannten Materialanhäufungen an der Innenkontur angeordnet. Das zuschlagverstärkte Material der inneren Verstärkung(en) bildet mit dem unverstärkten Kunststoffmaterial bei der Extrusion zusammen ein fließfähiges Extrudat, das in einem Arbeitsgang extrudiert wird. Die zuschlagverstärkte Kunststoffverstärkung haftet durch ihre raue Oberflächenbeschaffenheit sehr gut formschlüssig am unverstärkten Kunststoff, insbesondere dem PVC.

Die geometrische Gestaltung der Außenkontur, bildet die kontaktierende Oberfläche. Vorzugsweise kann diese wenigstens eine hinterschnittene Ausnehmung, z.B. in Schwalbenschwanzform oder Einkerbungen oder Nockenausformungen aufweisen. Diese führen zu einer zusätzlichen Formschlussverbindung durch eine größere Verbundfläche mit dem unverstärkten Kunststoff des Rahmens, insbesondere Flügelrahmens, Blendrahmens oder Setzpfosten, die das Übertragen von Kräften durch ineinanderpassende Formen begünstigt. Insbesondere Glaslasten können so besser abgeleitet werden.

Die Innenkontur bildet die zum Inneren einer Hohlkammer weisende Fläche, insbesondere aus der Hohlkammer sichtbare Fläche, vorzugsweise die wenigstens teilweise kontaktierend an- oder in den unverstärkten Kunststoff extrudiert ist.

In der Ausführungsform einer inneren Verstärkung mit wenigstens zwei Schenkeln, insbesondere die an einem Basisschenkel befestigt sind, können Schenkelenden in einer Befestigungsnut aufgenommen sein, die aus unverstärktem Kunststoff gebildet ist.

Die Erfindung schlägt weiterhin vor, die äußere Außenwandverstärkung aus einem metallischen Material, vorzugsweise Aluminium auszubilden. Durch die größtmögliche Beabstandung zur inneren Verstärkung, was mit einem erwünscht großen Abstand zwischen den versteifenden Elementen und dem Schwerpunkt des Kunststoffhohlprofil oder des Verbundprofils Profils einhergeht, wird der größte synergetische Effekt beider Verstärkungen erzielt.

Um eine maximale Tragfähigkeit zu erzielen wird die Außenwandverstärkung vorzugsweise schubfest mit dem Kunststoffhohlprofil verbunden. Dies erfolgt vorzugsweise durch eine Verklebung der Außenwandverstärkung mit der Außenwand des Kunststoffhohlprofils, vorzugsweise in einer außenseitigen Befestigungsnut. Auch die innere Verstärkung aus dem zuschlagverstärktem Material ist durch den bevorzugten Extrusionsprozess schubfest mit dem unverstärkten Kunststoff des Kunststoffhohlprofils verbunden. Insbesondere ist es an allen Kontaktstellen zum unverstärkten Kunststoff durch Extrusion stoffschlüssig verbunden. Durch die Kombination einer metallischen äußeren Außenwandverstärkung und wenigstens einer zuschlagverstärkten inneren Verstärkung wird eine hohe Tragfähigkeit unter Einhaltung einer hohen Wärmedämmung, unter Wahrung der raumseitigen Optik und bei gleichzeitiger hoher Aufnahme von Glaslasten erzielt.

Für die erfindungsgemäße zuschlagverstärkte innere Verstärkung kann es vorgesehen sein, dass Kunststoff als Granulat aufgeschmolzen und ein Zuschlag als Verstärkungszusatz, z.B. Glasfasern hinzugefügt werden. Das verwendete Materialgemisch für die innere Kunststoffverstärkung ist vorzugsweise ein teilkristalliner thermoplastischer, gesättigter Polyester auf der Basis von Polybutylen-terephthalat (PBT). Je nach Anforderung stehen standardmäßig verschiedene Materialmischungen mit verschiedenen Gehalten an Verstärkungszusatz zur Verfügung. Diese Materialmischung zeichnet sich durch eine sehr gute Fließfähigkeit aus und kann daher auf Extrusionsanlagen verarbeitet werden.

Durch einen Anteil, insbesondere geringen Anteil an anisotropen Füll- und Verstärkungsstoffen ist es möglich großflächige, maßhaltige Bauteile mit geringem Verzug herzustellen, was insbesondere für Kunststoffverarbeiter eine große Herausforderung darstellt.

Polybutylen-terephthalat mit Verstärkungszusatz, insbesondere faserarmiertes Polybutylen-terephthalat (PBT) zeichnet sich durch hohe Steifigkeit und Festigkeit, sehr gute Formbeständigkeit bei Temperatureinflüssen, geringe Wasseraufnahme und gute Widerstandsfähigkeit gegen viele Chemikalien aus.

Beim Co-Extrusionsverfahren bildet Polybutylen-terephthalat (PBT) mit Verstärkungszuschlag, insbesondere faserverstärktes PBT mit dem unverstärkten Kunststoff, insbesondere PVC eine hochsteife Materialkombination, die für die mechanische Verstärkung von Kunststoffhohlprofilen für Fenster oder Türen hervorragend geeignet ist. Im Vergleich zu einer Aussteifung mit Stahl wird das Verbundprofil leichter, kann kosteneffizienter produziert werden und dies bei reduzierter Wärmeleitung. Potentiell sind schlankere Fenster-profil-Geometrien machbar.

Im einer möglichen Ausführung ist die Positionierung und Ausformung der wenigstens einen zuschlagverstärkten inneren Verstärkung so konstruiert, dass sie eine herkömmliche Stahlverstärkung im Kunststoffhohlprofil hinsichtlich der Tragfähigkeit ersetzen kann. Das Verbundprofil weist im eingebauten Zustand eine hohe Formstabilität auf und zeigt nahezu kein Nachschrumpfen nach dem Einbau. Das deutlich geringere Gewicht erleichtert darüber hinaus die Verarbeitung und Handhabung.

Das Co-extrudierte Verbundprofil ist schweißbar, insbesondere im üblichen Heizelement-Schweißverfahren zur Fensterrahmenfertigung und ist auf dem existierenden Maschinenpark mechanisch gut weiter zu bearbeiten.

Das Materialgemisch für die zuschlagverstärkte Kunststoffverstärkung kann in mehreren Farbabstufungen, insbesondere von weiß-opak bis schwarz verwendet werden.

In allen Ausführungen kann es vorzugsweise vorgesehen sein, dass der Anteil der Außenwandverstärkung am Flächenträgheitsmoment zum Anteil der wenigstens einen inneren Verstärkung zum Flächenträgheitsmoment des Verbundprofils sich verhält wie 1:3,5 bis 1:7, vorzugsweise 1:4 bis 1:6, weiter bevorzugt 1:4,5 bis 1:5,5, insbesondere bei Ausbildung der Außenwandverstärkung aus Metall, vorzugsweise Aluminium, vorzugsweise um im Wesentlichen gleichen Anteil beider Verstärkungen an der Versteifung des Kunststoffhohlprofils zu erzielen.

Weiterhin kann vorzugsweise die Außenwand, insbesondere der den Nutgrund der Befestigungsnut bildende Profilsteg des Kunststoffhohlprofils, zumindest im Wesentlichen dieselbe Dicke aufweisen, wie der Steg der Innenwand des Kunststoffhohlprofils oder wie der Steg der Innenwand des Kunststoffhohlprofils zuzüglich der Dicke eines Steges des Kunststoffhohlprofils, der eine innere Verstärkung stoffschlüssig überdeckt. Diese Steganteile tragen überwiegend zur Stabilität der Eckverschweißung bei.

Die Erfindung umfasst das Verfahren zum Eckverbinden zweier Verbundprofile in folgenden Schritten:
a. an jedem von zwei Verbundprofilen wird jeweils ein Gehrungsschnitt unter einem vorbestimmten Winkel, insbesondere von 45 Grad, vorgenommen, bevorzugt der das Kunststoffhohlprofil und alle Verstärkungen des Verbundprofils gleichzeitig fluchtend durchtrennt,
b. an jedem von zwei Verbundprofilen wird parallel zur Gehrungsschnittebene in einer vorbestimmten Abtragungslänge Material von der Außenwandverstärkung entfernt, insbesondere wobei nach außen über den Grund der Befestigungsnut in der Außenwand vorstehendes Kunststoffmaterial und/oder zuschlagverstärktes Kunststoffmaterial entfernt wird, bevorzugt ohne einen Materialabtrag an dem Steg der Außenwand vorzunehmen, welcher den Grund einer Befestigungsnut bildet,
c. eine ggfs. vorhandene Stahlverstärkung wird in der Länge eingekürzt,
d. die auf Gehrung geschnittenen Endbereiche der zwei Verbundprofile werden nach Erwärmen und Aufschmelzen von unverstärktem und zuschlagverstärktem Kunststoffmaterial in der Gehrungsschnittfläche aneinandergepresst und hierdurch über Eck miteinander verschweißt, wobei die Außenwandverstärkungen der zwei Verbundprofile miteinander in Kontakt gebracht werden.

Hierbei können die faserverstärkten Kunststoffverstärkungen ebenso aufgeschmolzen werden, und eine zusätzliche, stoff- und kraftschlüssige, tragfähige Verbindung bilden, die ansonsten im Wesentlichen durch die PVC-Schweißstege gewährleitet wird.

Das Koextrudat weist eine gute Schweißbarkeit im Rahmeneckbereich auf und verbindet sich stoff- und kraftschlüssig miteinander. Das lässt eine größere zu verschweißende Fläche zu, die sich in stärkeren Wanddicken darstellt.

Die Erfindung kann vorsehen, dass der Kunststoff-Steg des Kunststoffhohlprofils, welcher den Grund der Befestigungsnut für die Außenwandverstärkung bildet, der Steg mit der größten Wanddicke im Kunststoffhohlprofil ist. Im fertigen Rahmen, bilden dieser Steg der Befestigungsnut aus PVC eine stoff- und kraftschlüssige Verbindung, die sehr tragfähig ist.

Insbesondere die das Kunststoffprofil nach außen begrenzenden PVC-Stege, stellen die größten zu verschweißenden Flächen in den Rahmeneckbereichen dar.

Eine bevorzugte Ausführungsform kann vorsehen, dass der PVC-Schweißsteg, welcher der äußeren Außenwandverstärkung als Befestigungsnut dient, die gleiche Wanddicke oder eine größere Wanddicke aufweist, wie die PVC-Schweißstege zusammen, die eine einextrudierte zuschlagverstärkte innere Verstärkung beidseitig, das heißt an der Innen- als auch an der Außenkontur umgeben.

Durch die beispielsweise vorgesehene Ausführung mit Schenkeln bietet die zuschlagverstärkte innere Verstärkung vorzugsweise wenigstens einen waagerechten und wenigstens einen senkrechten Schenkel.

Dies ist zum Beispiel nützlich bei der Befestigung von Schließblechen im Fensterfalz des Blendrahmens mittels Schrauben. Dies darf zur Einbruchsicherung nicht nur in PVC erfolgen. Hier dient der waagerechte Schenkel der zuschlagverstärkten innere Verstärkung als ergänzendes, stabiles Montagematerial, vorzugsweise zusätzlich zur ggfs. vorgesehenen Stahlverstärkung. Insbesondere die Ausführung der zuschlagverstärkten innere Verstärkung bietet der Schraube mehr Halt.

Der senkrechte Schenkel der inneren Verstärkung bietet vorzugsweise bei der festen Montage eines Drehbandes am Blendrahmen mit Schrauben ebenfalls eine zusätzliche Stabilität, insbesondere ergänzend zur Fixierung in der Stahlverstärkung.

Die Erfindung wird nachfolgend mit Bezug auf die Zeichnungen näher erläutert.

Die Figuren zeigen im Einzelnen:
- Fig. 1a: ein Verbundprofil eines Flügelrahmens im Schnitt mit einer wetterseitig, schubfest verbundenen Außenwandverstärkung aus Aluminium und einer zusätzlichen äußeren Verstärkung der Außenwand aus anextrudiertem zuschlagverstärkten Kunststoff,
- Fig. 1b: eine Ausführung wie Fig. 1a mit einer abgewandelten Ausführung der zusätzlichen anextrudierten äußeren Verstärkung
- Fig. 2a: ein Verbundprofil eines Blendrahmens im Schnitt mit einer wetterseitig, schubfest verbundenen Außenwandverstärkung aus Aluminium, einer anextrudierten äußeren Verstärkung und einer inneren Verstärkung aus anextrudiertem zuschlagverstärkten Kunststoff,
- Fig. 2b: eine Ausführung wie Fig. 2a mit einer abgewandelten Ausführung der anextrudierten äußeren Verstärkung
- Fig. 3: Verbundprofile einer Flügel- Blendrahmenkombination mit einer weiteren Ausführungsform der inneren Verstärkung
- Fig. 3a: zeigt eine Detailansicht der inneren Verstärkung im Verbundprofil des Flügelrahmens gemäß der Figur 3
- Fig. 3aa: zeigt eine weitere Ausführungsform der inneren Verstärkung in einem Verbundprofil eines Flügelrahmens
- Fig. 3b: zeigt die Verbundprofile einer Flügel-Blendrahmenkombination mit einer Handbetätigung und zusätzlicher Befestigung eines Schließbleches in der inneren Verstärkung
- Fig. 3c: zeigt die Verbundprofile einer Flügel-Blendrahmenkombination mit Dreh-Kipplager und dessen Befestigung in der innere Verstärkung.
- Figur 4: zeigt die Verbundprofile mit einer inneren Verstärkung die statt an der Innenseite der Innenwand an einem zur Innenwand unmittelbar benachbarten und zur Innenwand parallelen Innensteg anextrudiert ist.

In Figur 1a ist ein Verbundprofil 100 eines Flügelrahmens im Schnitt dargestellt. Es umfasst ein Kunststoffhohlprofil 10 aus unverstärktem Kunststoff, z.B. aus PVC. Die Außenwand 20, welche in bestimmungsgemäßen Gebrauch zur Umwelt weist, ist mit einer wetterseitig, schubfest verbundenen Außenwandverstärkung 30 versehen, wobei die schubfeste Verbindung dadurch erzielt ist, dass die Außenwandverstärkung 30 zur Außenseite der Außenwand 20 weisende Klebefüße 31 aufweist, die an der Außenwand 20 mit Klebstoff 32 befestigt sind, hier in einem Bereich, der den Nutboden einer Befestigungsnut 21 der Außenwand 20 bildet. Zusätzlich ist die Außenwandverstärkung 30 mit Befestigungsstegen an den Nutwänden der Befestigungsnut befestigt, bzw. zumindest lagerichtig justiert. Die Außenwandverstärkung 30 aus Aluminium bildet hier eine Schale, welche die äußere Sichtfläche der Außenwand 20 des Kunststoffhohlprofils 10 vollständig überdeckt, insbesondere übergreift.

An der Innenseite der Innenwand 40 ist eine innere Verstärkung 50 aus zuschlagverstärktem Kunststoff, z.B. mit Glasfasern verstärktem Kunststoff durch das Verfahren der Koextrusion stoffschlüssig mit dem unverstärkten Kunststoff des Kunststoffhohlprofils 10 verbunden, also anextrudiert. Die Innenwand 40 ist diejenige Wand des Kunststoffhohlprofils 10, die bei bestimmungsgemäßem Gebrauch zum Rauminneren eines Gebäudes weist. Die Innenseite der Innenwand 40 weist zum Inneren des Kunststoffhohlprofils, z.B. zu oder in einen Hohlraum 60.

Die äußere Außenwandverstärkung 30 in der Form einer Schale aus einem metallischen Werkstoff, voranging Aluminium, verfügt als metallisches Material über eine im Vergleich zu einem Kunststoff oder faserverstärktem Kunststoff deutlich höheres Elastizitätsmodul und Biegefestigkeit. Dadurch ist die Biegesteifigkeit des Verbundprofils deutlich erhöht und so kann bei gleicher Geometrie des Kunststoffhohlprofils ein höheres Flächenträgheitsmoment und eine deutlich höhere Belastungskraft aufgenommen werden als von einem reinen Kunststoffhohlprofil oder einem mit zusätzlichem zuschlagverstärktem Kunststoffmaterial.

Bei der vorliegenden Erfindung wird das Flächenträgheitsmoment der äußeren Außenwandverstärkung 30 aus Aluminium als Einzelkomponente geometriebezogen für die Aufnahme von Glaslasten bzw. für die Aufnahme von Teilglaslasten am wetterseitigen Flügelüberschlag verwendet.

Ziel der Tragwirkung ist es, die äußere Außenwandverstärkung aus z.B. Aluminium in maximalem Abstand zur Bezugsachse des Schwerpunktes des Verbundprofils 100 anzuordnen, was hier durch die Befestigung an der Außenseite der Außenwand 20 gelingt.

Durch die hohe Widerstandsfähigkeit eines metallischen Materiales wird die äußere Außenwandverstärkung 30 wetterseitig angebracht, um hier eine maximale Tragwirkung zu bewirken.

Bei nicht verbundenen Einzelkomponenten werden nur die jeweiligen Einzelträgheitsmomente zum Gesamtträgheitsmoment nach Steiner addiert.

Ziel der Erfindung ist es daher, durch einen schubfesten Verbund aller verstärkenden Komponenten, insbesondere abgesehen von einem evtl. eingeschobenen Stahlverstärkungsprofil, nicht nur eine Addition der einzelnen Trägheitsmomente zum Ansatz bringen zu können, sondern auch den Abstand zur Bezugsachse des Verbundes der einzelnen Komponenten zur Wirkung im Gesamtträgheitsmoment zu bringen.

Durch die Verklebung der äußere Außenwandverstärkung 30 aus z.B. Aluminium an das Kunststoffhohlprofil 10 z.B. aus unverstärkten PVC kommt es zu einer sehr hohen Verbundwirkung und damit verbundenen Schubfestigkeit und Schubfedersteifigkeit gemäß EN 14024 und es kann ein nahezu schubfester Verbund erzielt werden.

Damit kann neben den reinen Eigenträgheitsanteilen der Komponenten auch eine Angleichung der Bezugsachsen mit dem Satz von Steiner erfolgen. Die statische Wirkung des Verbundes stellt hier einen deutlich höheren Widerstand, voranging gegen Belastungskraft auf die Schalensichtfläche beispielsweise Wind, dar und so wird eine deutliche Erhöhung der Biegesteifigkeit des Verbundes gegenüber den Einzelkomponenten erzielt.

Auch die innere Verstärkung 50 aus zuschlagverstärktem Kunststoff, die als inneres Tragelement fungiert, soll möglichst schubfest verbunden sein, dies wird durch das Ein- bzw. Anextrudieren erzielt. Sie bildet den statischen Ausgleich zur gegenüberliegenden Außenwandverstärkung 30.

Die innere Verstärkung 50 aus zuschlagverstärktem Kunststoff stellt einen Gegenpol zur äußeren Außenwandverstärkung 30 aus z.B. Aluminium dar und sorgt so dafür, dass der Abstand der äußeren Außenwandverstärkung, welcher durch das hohe Elastizitätsmodul und der hohen Biegefestigkeit die Haupttragaufgabe in Bezug auf die Aufnahme von Last auf die Schalensichtfläche beispielsweise Wind zu Teil wird, durch eine innere innere Verstärkung 50 aus zuschlagverstärktem Kunststoff erhöht wird zur Bezugsachse des Gesamttragwerkes, bzw. des Verbundprofils 100.

Um hier auch die Tragwirkung der inneren Verstärkung 50 aus zuschlagverstärktem Kunststoff zur Wirkung bringen zu können und die Bezugsachse möglichst mittig in dem Gesamttragwerk anzuordnen und so maximale Abstände der Verstärkungen zur Bezugsachse zu erzielen, soll vorzugsweise auch die innere Verstärkung aus zuschlagverstärktem Kunststoff ein höheres Elastizitätsmodul und eine höhere Biegefestigkeit aufweisen als das Kunststoffhohlprofil 10 aus unverstärktem PVC.

Um diesen Gegenpol zu erzielen ist es vorzugsweise vorgesehen, das geometrische Trägheitsmoment inkl. des materialspezifischen Elastizitätsmodul der inneren Verstärkung aus einem zuschlagverstärkten Kunststoff in ein vorbestimmtes Verhältnis zu bringen mit der Außenwandverstärkung aus vorrangig Aluminium und hier ein Gleichgewicht zu erzielen. Die für die Erfindung angedachten zuschlagverstärkten, vorzugsweise faserverstärkten Kunststoffe weisen ein Elastizitätsmodul von 5000 bis 22000 N/mm² auf, bevorzugt zwischen 10000 und 20000 N/mm² und besonders bevorzugt zwischen 12000 und 16000 N/mm². So sollte der Anteil der Außenwandverstärkung am Flächenträgheitsmoment zum Anteil der wenigstens einen Innere Verstärkung zum Flächenträgheitsmoment des Verbundprofils sich verhalten wie 1:3,5 bis 1:7, vorzugsweise 1:4 bis 1:6, weiter bevorzugt 1:4,5 bis 1:5,5, insbesondere bei Ausbildung der Außenwandverstärkung aus Metall, vorzugsweise Aluminium, vorzugsweise um im Wesentlichen gleichen Anteil beider Verstärkungen an der Versteifung des Kunststoffhohlprofils zu erzielen.

Vorzugsweise lassen sich die jeweiligen Anteile beider Verstärkungen am Gesamtflächenträgheitsmoment des Verbundprofils (inkl.

Aussenwandverstärkung, Kunststoffprofil und innere Verstärkung) in für den Fachmann bekannter Weise nach dem Satz von Steiner berechnen.

Dieses Wirkprinzip wird in der Erfindung durch eine innere Verstärkung aus zuschlagverstärktem, vorzugsweise faserverstärkten Kunststoff gelöst.

Da hier die Optik und Oberflächeneigenschaften raumseitig durch das unverstärkte Kunststoffhohlprofil 10 dauerhaft erbracht werden sollen, wird die innere Verstärkung 50 aus zuschlagverstärktem Kunststoff nicht an der Sichtfläche der Innenwand 40 angebracht, sondern optisch verdeckt, aber in einem möglichst großen Abstand zum Bezugsschwer-punkt an/in das unverstärkte PVC Kunststoffhohlprofil 10 integriert bzw. vollständig ein- und/oder anextrudiert, insbesondere an der Innenseite der Innenwand 50.

Um die Verbindung zum Kunststoffhohlprofil 10 aus z.B. PVC noch zu stärken, ist bei dieser Ausführungsform vorzugsweise eine zusätzliche geometrische Gestaltung der sich kontaktierenden Oberflächen von Innenwand 40 und innerer Verstärkung 50 vorgesehen, z.B. durch wenigstens eine Ausnehmung 52, vorzugsweise eine hinterschnittene Ausnehmung 52 der inneren Verstärkung 50, in welcher nicht verstärkter Kunststoff des Kunststoffhohlprofils angeordnet ist, oder alternativ durch eine Ausnehmung, vorzugsweise eine hinterschnittene Ausnehmung der Innenwand 40, in welcher verstärkter Kunststoff der inneren Verstärkung angeordnet ist, insbesondere durch Koextrusion angeordnet ist, z.B. durch eine rechteckige Einkerbungen oder einer Schwalbenschwanzverbindung..

Das Material der inneren Verstärkung 50 bildet mit dem nicht verstärkten Kunststoff des Kunststoffhohlprofils 10 zusammen ein fließfähiges Extrudat, das in einem Arbeitsgang extrudiert wird. Das Material der inneren Verstärkung 50 haftet durch die raue Oberflächenbeschaffenheit sehr gut am Kunststoff des Kunststoffhohlprofils 10. So werden durch Formschlussverbindungen Kräfte (Drehmomente) durch ineinanderpassende Formen übertragen.

Anders als bei dem Verbund der metallischen Außenwandverstärkung 30 an das unverstärkte Kunststoffhohlprofil 10, wo ein schubfester Verbund durch eine stoffschlüssige Verbindung erzielt wird, wird diese Aufgabe bei der Erfindung durch eine Stoffschlüssige und vorzugsweise auch formschlüssige Verbindung zwischen dem zuschlagverstärkten Kunststoff der inneren Verstärkung 50 und dem unverstärkten Kunststoffhohlprofil 10 sichergestellt und die Tragwirkung erzielt.

In der in den Figuren gezeigten Ausführung der inneren Verstärkung ist diese aus mehreren Schenkeln 50a, 50b, 50c ausgebildet. Die Schenkel 50a, 50b, 50c sind über Verbindungsbereiche 51 verbunden, von denen sich je zwei Schenkel wegerstrecken.

Die zuschlagverstärkte innere Verstärkung 50 ist in den Verbindungsbereichen 51 mit mehr Material also einer Materialanhäufung versehen. Dies bewirkt einer höheren Festigkeit in den Verbindungsbereichen 51 und der Aufgabe wird Rechnung getragen, die Glaslasten aus der Profilmitte in die innere Verstärkung 50 aus zuschlagverstärktem Material einzuleiten.

Um die Belastungskräfte bei der bevorzugten C-förmigen, inneren Verstärkung 50 aus zuschlagverstärktem Kunststoff optimal einleiten zu können, weisen die Verbindungsbereiche 51 vorzugsweise eine größere Wandstärke gegenüber den geraden Abschnitten der Schenkel 50a, 50b, 50c außerhalb der Verbindungsbereiche 51 auf. Diese Materialverdickung in den Verbindungsbereichen 51 optimiert die Kraftflussübertragung und fängt Spannungsspitzen ab.

Die C-förmige, zuschlagverstärkte innere Verstärkung 50 wird hier aus drei Schenkeln 50a, 50b und 50c geformt und bilden mit dem Kunststoffhohlprofil drei Hohlkammern 60a, 60b, 60c. Die C-förmige innere Verstärkung 50 weist zwei offene Enden von Schenkel 50a, 50c auf, wobei ein freies Ende in einer kleiner Befestigungsnut 14 aufgenommen wird. Die zur Innenwand 40 weisende Außenkontur der inneren Verstärkung 50 ist zumindest teilweise die Innenwand 40 kontaktierend, im Kontaktbereich vollständig an die Innenwand 40 anextrudiert.

Die Spannungsspitzen und die Überleitung von Kräften aus den Schenkeln 50a, 50b, 50c können in der Erfindung dadurch aufgefangen werden bzw. können höhere Spannungen übertragen werden, indem die innere Verstärkung 50 aus zuschlagverstärktem Kunststoff, vorzugsweise C-förmig mit 3 Schenkeln 50a, 50b, 50c ausgebildet ist und zwei Schenkel 50a, 50c unter einem Winkel, insbesondere rechtem Winkel von einem die Basis bildenden Schenkel 50b abgehen. Vorzugsweise sind die Schenkel 50a, 50b, 50c jeweils zu bestimmten Profilstegen des Kunststoffhohlprofils 10 parallel ausgerichtete. Die Außen- und Innenkontur der inneren Verstärkung 50 verlaufen vorzugsweise nicht kongruent zueinander und kennzeichnen sich durch unterschiedliche Konturverläufe und Wanddicken aus.

Für eine höhere Steifigkeit im Außenwandbereich kann zusätzlich wenigstens eine weitere Verstärkung der Außenwand 20, bezeichnet als äußere Verstärkung 70, z.B. als Gegenzug, aus zuschlagverstärktem Kunststoff in die Außenwand 20 einextrudiert oder an diese anextrudiert sein. Diese äußere Verstärkung 70 liegt somit im Profilquerschnitt des Kunststoffhohlprofils 10.

Wenn zusätzlich zur bewitterten Außenwandverstärkung 30 noch eine äußere Verstärkung 70 der Außenwand 20 aus zuschlagverstärktem Kunststoff vorgesehen ist, kann es die Erfindung vorsehen, dass der vorgenannte Anteil der Beiträge zum Flächenträgheitsmoment bzgl. der Außenwandverstärkung zusammen mit der äußeren Verstärkung aus zuschlagverstärken Kunststoff einerseits und der wenigstens einen inneren Verstärkung andererseits vorliegt.

Das Einextrudieren statt Anextrudieren, was auch bei der innere Verstärkung vorgesehen sein kann, verhindert einen vermehrten Abrieb an den Werkzeugen beim Extrusionsprozess. Bei dieser Ausführungsform befindet sich die zuschlagverstärkte Innenverstärkung 70 über dem Bodenniveau der Befestigungsnut 21, wo die Klebefüße 31 befestigt sind und liegt zwischen diesen, bzw. zwischen deren Klebemittel 32. Sie wird zur Vorbereitung einer Eckschweißverbindung zusammen mit der Außenwandverstärkung 30 zurückgefräst.

Figur 1b zeigt ein Verbundprofil 100 eines Flügelrahmens im Schnitt mit einer wetterseitig, schubfest verbundenen Außenwandverstärkung 30 und einer an die Innenwand 40 anextrudierten inneren Verstärkung 50, sowie einer einextrudierten äußeren Verstärkung 70 in einer anderen Ausführungsform. Im Unterschied zur Figur 1a ist hier eine andere Variante der schubfesten Verbindung der Extrudate gewählt. Die innere Verstärkung 50 weist hier nicht hinterschnittene Ausnehmungen 52 auf, die zu einer größeren Verbundfläche führen und mit der Innenwand 40 des Kunststoffhohlprofils 10 eine kammartige formschlüssige Verbindung bilden, insbesondere zusätzlich zum Stoffschluß durch Koextrusion.

Die zuschlagverstärkte äußeren Verstärkung 70 ist so ausgeführt, dass diese auch nach dem Zurückfräsen der Außenwandverstärkung bis zu dem von den Klebefüssen kontaktierten Boden der Befestigungsnut 21, als ein schweißfähiger Streifen aus zuschlagverstärktem Kunststoff verbleibt. Dafür ist die äußere Verstärkung 70 in der Außenwand 20 parallel zu dieser liegend, insbesondere in den Boden der Befestigungsnut 21 einextrudiert und weist in der Dicke verjüngte Enden 70a auf gegenüber einem dickeren mittigen Bereich, wobei die verjüngten Enden 70a hinter dem Boden der Befestigungsnut 21 liegen, die von den Klebefüssen 31 kontaktiert ist und der dickere mittige Bereich zwischen den Klebefüssen 31 bzw. deren Klebemittel 32 liegt.

In den Ausführungen der Figur 1a und 1b ist im Kunststoffhohlprofil kein eingeschobenes Stahlverstärkungsprofil vorgesehen, ein solches kann aber zusätzlich verwendet werden.

Figur 2a zeigt im Schnitt ein Verbundprofil 100 eines Blendrahmens mit einer wetterseitig, schubfest verbundenen Außenwandverstärkung 30 und einer inneren Verstärkung 50 sowie einer äußeren Verstärkung 70. Die C-förmige, an deren Außenkontur vollständig an das Kunststoffhohlprofil 10 anextrudierte innere Verstärkung ist an der Außenkontur, die zur Innenwand weist, mit Ausnehmungen 52 und Vorsprüngen 53 versehen. Dies bietet zum einen zusätzlichen Formschluß und zum Anderen bei Bedarf für Befestigungsmittel, zum Beispiel für Schrauben verdickte Materialbereiche. In dieser Ausführung ist eine zur Innenwand 40 parallele Wand des Kunststoffhohlprofils 10 auf der Innenkontur der inneren Verstärkung 50 abgestützt. Zusätzlich zeigt diese Ausführung ein eingeschobenes Stahlverstärkungsprofil. Die äußere Verstärkung 70 ist gemäß den Merkmalen der äußeren Verstärkung von Figur 1a angeordnet.

Figur 2b zeigt ein Verbundprofil 100 eines Blendrahmens im Schnitt mit einer wetterseitig, schubfest verbundenen Außenwandverstärkung 30 und einer inneren Verstärkung 50, wie zur Figur 2a beschrieben, sowie einer äußeren Verstärkung 70, wie zur Figur 1b beschrieben. Diese Ausführung ist mit Figur 1b vergleichbar und unterscheidet sich nur in den Dimensionierungen.

Figur 3 zeigt die Verbundprofile 100 einer Flügel- Blendrahmenkombination mit einer weiteren Ausführungsform der jeweiligen inneren Verstärkung 50. Die Weiterentwicklung besteht vor allem darin, dass die der Wetterseite zugewandte zuschlagverstärkte äußere Verstärkung entfällt. Stattdessen zeichnet sich die raumseitige zuschlagverstärkte innere Verstärkung 50 durch größere Wanddicken aus. Die eine Basis der inneren Verstärkung bildenden Schenkel 50b sind dicker, gegenüber den daran anschließenden Schenkeln 50a, 50cf und vorzugsweise zumindest im Wesentlichen doppelt so lang oder mehr als doppelt so lang.

Die zuschlagverstärkte innere Verstärkung 50 des den Flügelrahmen bildenden Verbundprofils 100 reicht nicht bis in den Flügelüberschlag 11 des Kunststoffhohlprofil 10 hinein. Stattdessen sind die Eckbereiche 51, von denen aus sich die Schenkel 50a, 50c in verschieden Richtungen ausstrecken, kompakte und kompakte Knotenpunkte, mit der größten Materialanhäufung. Am Flügel ist die Ausführung der inneren Verstärkung 50 so gewählt, dass diese einen die Basis bildenden Schenkel 50b verlängernden Bereich 50d aufweist, die über den Verbindungsbereich 51 hinaus erstreckt ist, aber nicht in den Flügelüberschlag hineinreicht. Der die Basis bildenden Schenkel 50b und der verlängerte Bereich 50d liegen parallel zur Innenwand 40.

Die zuschlagverstärkten inneren Verstärkungen 50 sind in dieser Ausführung fest in den Kunststoff des Kunststoffhohlprofils 10 eingebettet, vorzugsweise einextrudiert, insbesondere hierdurch allseitig von dem unverstärkten Kunststoff des Kunststoffhohlprofils 10 mit Kontakt stoffschlüssig umschlossen. Zur Innenwand 40 sind die innere Verstärkungen 50 mit einer Schwalbenschwanzausnehmung 52 versehen, die eine formschlüssige Verbindung zur Innenwand 40 bildet.

Das Verbundprofil 100 des Flügelrahmens ist vorzugsweise frei von zusätzlichen Stahlverstärkungen. Das Verbundprofil 100 des Blendrahmens kann vorzugsweise eine Strahlverstärkung aufweisen.

Figur 3a zeigt eine Detailansicht der inneren Verstärkung im Flügelrahmen gemäß der Figur 3.

Die Außenkontur der inneren Verstärkung 50 ist nicht kongruent zur Innenkontur, auch nicht durch Skalierung, und während die Außenkontur im Verbindungsbereich 51 mit einem Radius zwischen den Schenkel übergeht ist die Innenkontur im Verbindungsbereich 51 zwischen den Schenkeln mit einer Fase oder planen Fläche 56 versehen. Diese Konturführung mit einer Fase / planen Fläche 56 führt zu einer noch dickeren Wanddicke mit erhöhter Materialanhäufung im Verbindungsbereich 51. In der Figur 3a ist deutlicher zu erkennen, dass die innere Verstärkung 50 allseitig mit unverstärkten Kunststoff umgebene ist, insbesondere an der Innenkontur mit der gegenüber der Innenwand dünneren Wand 41, die zur Innenwand 40 bereichsweise parallel verläuft.

Figur 3aa zeigt eine weitere Ausführungsform, die die Anordnung der hinterschnittenen Ausnehmung 52 an der inneren Verstärkung 50 betrifft. Diese ist in dieser Ausführung von der Innenwand 40 aus Kunststoff abgewandten, insbesondere an der Innenkontur der inneren Verstärkung 50 ausgebildet. Die zuschlagverstärkte innere Verstärkung 50 ist auch hier vollständig in reinem PVC eingebettet.

Figen 3b und 3c zeigen die Verbundprofile einer Flügel- Blendrahmenkombination mit einer Handbetätigung 90 und zusätzlicher Befestigung eines Schließbleches 91 in der zuschlagverstärkten inneren Verstärkung 50 und mit Drehband 92 und dessen Befestigung in der inneren Verstärkung 50.

Durch die winkelige Geometrie, bietet die zuschlagverstärkte innere Verstärkung 50 wenigstens einen waagerechten Schenkel 50a und einen senkrechten Schenkel 50b.

Dies ist zum Beispiel nützlich bei der Befestigung von Schließblechen 91 im Fensterfalz des Kunststoffhohlprofils 10mittels Schrauben 93. Dies darf zur Einbruchsicherung nicht nur im reinem Kunststoff des Kunststoffhohlprofils 10 erfolgen. Hier dient der waagerechte Schenkel 50a der inneren Verstärkung 50 als ergänzendes, stabiles Montagematerial, zusätzlich zur Stahlverstärkung 80. Insbesondere die Ausführung der inneren Verstärkung mit verdickten BasisSchenkel gegenüber den anderen Schenkeln, bietet der Schraube 93 mehr Halt.

Der senkrechte Schenkel 50b der inneren Verstärkung 50 bietet bei der festen Montage eines Drehbandes 92 am Verbundprofil 100 eines Blendrahmens mit Schrauben 93' ebenfalls eine zusätzliche Stabilität, insbesondere ergänzend zur Fixierung in der Stahlverstärkung 80.

In Abwandlung der vorherigen Figuren zeigt die Figur 4 eine Ausführungsvariante, in welcher die innere Verstärkung 50 nicht an der Innenseite der Innenwand 40 anextrudiert ist, sondern an einem Innensteg 41 des Kunststoffhohlprofils 10, der zur Innenwand 40 unmittelbar benachbart ist. Der Innensteg 41 ist somit in Richtung von der Innenwand 40 nach innen in das Profil 10 betrachtet zur Innenwand 40 der als nächstes benachbarte Steg, d.h. zwischen Innenwand 40 und Innensteg 41 liegt kein weiterer zur Innenwand 40 paralleler Steg.

Dies hat den Vorteil, dass die innere Verstärkung 50 - sofern sie nicht an der Innenwand 40 anextrudiert sein soll - den maximal möglichen Abstand vom Profilschwerpunkt oder auch zur Außenwand 20 einnimmt. Eine solche Anordnung kann gewünscht sein, wenn sich zeigt, dass das Anextrudieren durch Koextrusion auf der Innenseite der Innenwand 40 auf deren äußeren Sichtseite eine optische Veränderung hervorruft, die mit dieser Ausführung sodann vermieden wird.

Die in Figur 4 gezeigte Ausführung hat keine anextrudierte äußeren Verstärkung der Außenwand 20, kann eine solche aber ebenso umfassen, wie zu Figuren 1 und 2 gezeigt. Die dortigen Ausführungen gelten dementsprechend dann auch für eine solche Ausführung gemäß Figur 4.

### Bezugszeichenliste

- 10: Kunststoffhohlprofil
- 11: Überschlag
- 14: Befestigungsnut für Schenkelende
- 20: Außenwand
- 21: Befestigungsnut
- 30: Außenwandverstärkung
- 31: Klebefüße
- 32: Klebemittel
- 40: Innenwand
- 41: Innensteg parallel zur Innenwand
- 50: innere Verstärkung
- 50a,b,c: Schenkel der inneren Verstärkung
- 50d: verlängerter Bereich des Basis-Schenkels 50b
- 51: Verbindungsbereich
- 52: Ausnehmung, vorzugsweise hinterschnitten
- 53: Vorsprünge
- 56: Fase, plane Fläche an Verbindungsbereich
- 60: Hohlraum
- 70: äußeren Verstärkung (der Außenwand)
- 70a: verjüngte Enden der äußeren Verstärkung
- 80: Stahlprofil
- 90: Handbetätigung
- 91: Schließblech
- 92: Drehband
- 93: Schrauben

## Patentansprüche

1. Verbundprofil (100) zur Herstellung von Rahmen für Fenster oder Türen, umfassend ein Kunststoffhohlprofil (10), insbesondere aus Polyvinylchlorid, mit mehreren Hohlkammern (60), wobei an der Außenseite der Außenwand (20) des Kunststoffhohlprofils (10), insbesondere derjenigen Außenwand (20), die im bestimmungsgemäßen Gebrauch bewittert ist, eine Außenwandverstärkung (30), vorzugsweise aus Metall, insbesondere aus Aluminium, schubfest befestigt ist, vorzugsweise an/in einer Befestigungsnut (21) der Außenwand (20), **dadurch gekennzeichnet, dass** an der zum Profilinneren weisenden Innenseite der Innenwand (40) und / oder an einem zur Innenwand beabstandet liegenden Innensteg (41) des Kunststoffhohlprofils (10), insbesondere derjenigen Innenwand (40), welche im bestimmungsgemäßen Gebrauch zum Innenraum eines Gebäudes weist, wenigstens eine innere Verstärkung (50), vorzugsweise genau eine einzige innere Verstärkung (50) aus einem zuschlagverstärktem Kunststoff stoffschlüssig befestigt ist, vorzugsweise durch Koextrusion.

2. Verbundprofil nach Anspruch 1, **dadurch gekennzeichnet, dass** die Innenwand (40) außenseitig eine unverblendete Sichtfläche bildet.

3. Verbundprofil nach einem der vorherigen Ansprüche, **dadurch gekennzeichnet, dass** die Außenwand (20) des Kunststoffhohlprofils (10) zusätzlich zur bewitterten Außenwandverstärkung (30) wenigstens eine an oder in die Außenwand (20) extrudierte äußere Verstärkung (70) aus zuschlagverstärktem Kunststoff aufweist.

4. Verbundprofil nach einem der vorherigen Ansprüche, **dadurch gekennzeichnet, dass** die bewitterte Außenwandverstärkung, insbesondere in Verbindung mit einer an oder in die Außenwand (20) extrudierte äußere Verstärkung (70) einerseits und die wenigstens eine innere Verstärkung (50) andererseits auf sich gegenüberliegenden Seiten um den Massenschwerpunkt des Kunststoffhohlprofils (10) oder um eine Mittelebene des Kunststoffhohlprofils (10) herum angeordnet sind.

5. Verbundprofil nach einem der vorherigen Ansprüche, **dadurch gekennzeichnet, dass** die innere Verstärkung (50) an einem Innensteg (41) angeordnet ist, der zu Innenwand (40) einen geringeren Abstand aufweist als zur Außenwand (20), insbesondere an dem zur Innenwand (40) unmittelbar benachbarten Innensteg (41) angeordnet ist.

6. Verbundprofil nach einem der vorherigen Ansprüche, **dadurch gekennzeichnet, dass** die Außenwandverstärkung (30), insbesondere in Verbindung mit einer äußeren Verstärkung (70) nach Anspruch 3, und die wenigstens eine innere Verstärkung (50), insbesondere zusammen mit einer in einer Hohlkammer (60) des Kunststoffhohlprofils (10) angeordneten Stahlverstärkung (80) die einzigen Verstärkungen des Kunststoffhohlprofils (10) bilden.

7. Verbundprofil nach einem der vorherigen Ansprüche, **dadurch gekennzeichnet, dass** zumindest die wenigstens eine innere Verstärkung (50) aus zuschlagverstärktem Kunststoff allseitig von unverstärktem Kunststoff umgeben ist, insbesondere durch Koextrusion in den unverstärkten Kunststoff eingebettet ist.

8. Verbundprofil nach einem der vorherigen Ansprüche, **dadurch gekennzeichnet, dass** die wenigstens eine innere Verstärkung (50) im Querschnitt senkrecht zur Längserstreckungsrichtung des Kunststoffhohlprofils (10) wenigstens zwei, vorzugsweise drei verbundene Schenkel (50a, 50b, 50c) aufweist, insbesondere zumindest im Wesentlichen L-förmig oder C-förmig oder U-förmig oder F-förmig oder T-förmig ausgebildet ist, vorzugsweise wobei verschiedene Schenkel (50a, 50b, 50c) unterschiedliche Dicken und/oder Längen haben, wobei zwei an einem Verbindungsort (51) verbundene Schenkel (50a, 50b, 50c) sich in verschiedene Richtungen erstrecken, vorzugsweise wobei jeder Schenkel (50a, 50b, 50c) parallel zu einem Steg aus unverstärktem Kunststoff verläuft.

9. Verbundprofil nach Anspruch 8, **dadurch gekennzeichnet, dass** im Bereich des Innenwinkels zwischen zwei Schenkeln (50a, 50b, 50c) an einem Verbindungsort (51) eine Materialanhäufung aus zuschlagverstärkten Kunststoff angeordnet ist, insbesondere
a. die Materialanhäufung um die Winkelhalbierende des Innenwinkels ungleichmäßig oder unsymmetrisch verteilt ist, und/oder
b. die Materialanhäufung einen der Schenkel (50a, 50b, 50c) stärker verdickt als den anderen und/oder
c. die Materialanhäufung im Innenwinkelbereich zwischen den Schenkeln eine zumindest bereichsweise plane Fläche (56) bildet, vorzugsweise die zu einem der Schenkel (50a, 50b, 50c) eine andere Neigung aufweist als zum anderen Schenkel (50a, 50b, 50c).

10. Verbundprofil nach Anspruch 8 oder 9, **dadurch gekennzeichnet, dass** ein Schenkel (50b), der parallel zur Innenwand (40) des Kunststoffhohlprofils (10) verläuft, im Querschnitt senkrecht zur Längserstreckungsrichtung des Kunststoffhohlprofils die längste Erstreckung und/oder größte Dicke aller Schenkel (50a, 50b, 50c) derselben Verstärkung (50) hat.

11. Verbundprofil nach einem der vorherigen Ansprüche, **dadurch gekennzeichnet, dass** die wenigstens eine innere Verstärkung (50) im Querschnitt senkrecht zur Längserstreckungsrichtung des Kunststoffhohlprofils (10) eine Höhe aufweist, die mindestens 40%, vorzugsweise mindestens 50%, vorzugsweise mindestens 60%, vorzugsweise mindestens 70% der Höhe der Innenwand (40) an deren Außenseite hat.

12. Verbundprofil nach einem der vorherigen Ansprüche, **dadurch gekennzeichnet, dass** die wenigstens eine innere Verstärkung (50), insbesondere an einem Schenkel (50a, 50b, 50c), wenigstens eine Ausnehmung (52), vorzugsweise eine hinterschnittene Ausnehmung (52) aufweist, in welcher nicht verstärkter Kunststoff des Kunststoffhohlprofils (10) angeordnet ist, insbesondere durch Koextrusion angeordnet ist, vorzugsweise wobei auf der der Ausnehmung (52) gegenüberliegenden Seite der inneren Verstärkung (50) ein Vorsprung aus zuschlagverstärktem Material angeordnet ist.

13. Verbundprofil nach einem der vorherigen Ansprüche, **dadurch gekennzeichnet, dass** der Zuschlag in dem Kunststoff der inneren Verstärkung (50) gebildet ist durch Fasern und/oder Flakes, insbesondere aus Glas, Karbon, Aramid.

14. Verbundprofil nach einem der vorherigen Ansprüche, **dadurch gekennzeichnet, dass** der Anteil der Außenwandverstärkung (30) am Flächenträgheitsmoment, insbesondere zusammen mit einer an oder in die Außenwand (20) extrudierten äußeren Verstärkung (70) zum Anteil der wenigstens einen inneren Verstärkung (50) zum Flächenträgheitsmoment des Verbundprofils sich verhält wie 1:3,5 bis 7, vorzugsweise 1:4 bis 6, weiter bevorzugt 1:4,5 bis 5,5, insbesondere bei Ausbildung der Außenwandverstärkung (30) aus Metall, vorzugsweise Aluminium, vorzugsweise um im Wesentlichen gleichen Anteil beider Verstärkungen (30, 50) an der Versteifung des Kunststoffhohlprofils (10) zu erzielen.

15. Verbundprofil nach einem der vorherigen Ansprüche, **dadurch gekennzeichnet, dass** die Außenwand (20), insbesondere der den Boden der Befestigungsnut (21) bildende Profilsteg des Kunststoffhohlprofils (10), zumindest im Wesentlichen dieselbe Dicke aufweist, wie der Steg der Innenwand (40) des Kunststoffhohlprofils (10) oder wie der Steg der Innenwand (40) des Kunststoffhohlprofils (10) zuzüglich der Dicke eines Steges (41) des Kunststoffhohlprofils (10), der eine innere Verstärkung (50) stoffschlüssig überdeckt.

16. Rahmen für ein Fenster oder eine Tür, **dadurch gekennzeichnet, dass** er aus Verbundprofilen (100) nach einem der vorherigen Ansprüche gebildet ist, wobei die Verbundprofile (100) in den Eckbereichen des Rahmens miteinander in den sich kontaktierenden Gehrungsschnittflächenbereichen aus unverstärktem und aus zuschlagverstärkten Kunststoff thermisch verschweißt sind.
